# EUROPÄISCHE PATENTSCHRIFT

(11) **EP 2 310 580 B1**
(45) Veröffentlichungstag und Bekanntmachung des Hinweises auf die Patenterteilung: **09.09.2015**
(21) Anmeldenummer: 09769340.2
(22) Anmeldetag: 25.06.2009
(51) Int. Cl.: E03C 1/042

(54) **Anschlussanordnung umfassend Sanitärarmatur, Sanitärartikel und Anschlussvorrichtung**
Sanitary apparatus comprising mixer, sanitary appliance and coupling
Système de connextion avec faucet, appareil sanitare et couplage

(30) Priorität: 25.06.2008 DE 202008008550 U; 25.06.2008 DE 202008008557 U
(43) Veröffentlichungstag der Anmeldung: 20.04.2011
(73) Patentinhaber: Eutec Ingenieur GmbH, 58809 Neuenrade (DE)
(72) Erfinder: LISTRINGHAUS, Volker, 58809 Neuenrade (DE)
(74) Vertreter: Schrooten, Rolf
(86) Internationale Anmeldenummer: PCT/EP2009/058009
(87) Internationale Veröffentlichungsnummer: WO 2009/156492

(56) Entgegenhaltungen:
- WO-A-03/006754
- DE-A1- 10 229 993
- DE-B3- 10 317 070

## Beschreibung

Die vorliegende Erfindung betrifft eine Anschlussanordnung für eine sanitäre Armatur nach dem Oberbegriff von Anspruch 1. Die Anschlussanordnung umfasst eine sanitäre Armatur, die durch eine Wasserhahneinheit oder insbesondere durch eine Warm- und Kaltwassermischarmatur gebildet sein kann, einen an einer Gebäudewand anbringbaren Sanitärartikel, der beispielsweise durch ein Waschbecken, ein Bidet oder ähnliches gebildet sein kann, und eine Anschlussvorrichtung, die zumindest einen, bei einer Warm- und Kaltwassermischarmatur zwei innere Wasserkanäle hat. Dabei ist die sanitäre Armatur über die Anschlussvorrichtung, welche in oder an einer Gebäudewand angeordnet werden kann, an mindestens eine Wasserrohrleitung anschließbar, die in der Gebäudewand mündet und zumindest mit einem Endbereich auch darin verläuft.

Aus der EP 0 389 814 A1 ist eine Anschlussanordnung bekannt, die ausschließlich zur Montage einer Unterputz-Mischarmatur in einer Wand verwendet wird, wobei durch weitere in der EP 0 389 814 A1 genannte Maßnahmen eine axiale Verstellmöglichkeit für den Anschluss geschaffen werden soll, um ein unterschiedlich weites Vorstehen von Mischarmaturen aus den Gebäudewänden nach der Fertigstellung ausgleichen zu können. Insgesamt liegt bei dieser Anschlussanordnung die Mischarmatur mit der Kartusche Unterputz, bzw. hinter den Fliesen, was mit einem relativ hohen Aufwand und daher mit entsprechend hohen Kosten verbunden ist.

Aus der DE 30 35 935 A1 ist ein Verbindungsstück zwischen einem Sanitärgerät und einer Wasserleitung bekannt, das in einem Mauerschlitz angeordnet und dabei mit einem schallisolierenden, quaderförmigen Montagestück aus synthetischem Hartschaum versehen wird. Dadurch soll die Übertragung von durch die Wasserleitungen geleitetem Lärm auf das Mauerwerk vermindert werden. Dieses Anordnung, die auch als "Fitting" bezeichnet wird, ist ebenfalls ausschließlich zur Montage eines Sanitärgerätes an einer Gebäudewand einsetzbar.

Ferner ist aus der DE 37 36 679 eine Verbindungsanordnung zwischen einem Sanitärgegenstand und Wasserleitungsrohren bekannt. Diese Anordnung, die ebenfalls als "Fitting" bezeichnet wird und die über Befestigungsflansche ebenfalls auf einer Gebäudewand befestigt wird, kann sowohl zur Zuführung von Kalt- und Warmwasser als auch zur Abführung von Abwasser für Waschbecken, Urinale oder dergleichen verwendet werden. Mehrere derartige Verbindungsanordnungen können auf einer gemeinsamen Montageplatte befestigt werden. Aufgrund der Massivität der einzelnen Verbindungsanordnungen und deren direkter Befestigung an der Wand wird eine hohe Stabilität und Tragfähigkeit erzielt.

Aus der 102 29 993 A1 ist eine sanitäre Anschluss- und Ablaufeinrichtung bekannt, die in einer an einem Becken vorgesehenen Öffnung montiert wird. Über zwei unter der Beckenoberfläche verlaufende Zulaufleitungen wird der Einrichtung Wasser für eine sanitäre Armatur zugeführt. Gleichzeitig ist in die Einrichtung auch ein Ablauf zum Abführen von Wasser aus dem Becken integriert.

Aus der WO 03/006754 A1 ist eine Sanitäreinrichtung für ein Becken bekannt, die in ein in einer horizontalen Fläche des Beckens vorgesehene Öffnung eingesetzt wird. Über zwei Leitungen wird die Sanitäreinrichtung unter dem Becken an das Kalt- und Warmwassersystem angeschlossen.

Aus der DE 103 17 070 B3 ist eine sanitäre Anschlussarmatur zur Verbindung eines Unterputz angeordneten Wasserzulaufs für Kalt- und/oder Warmwasser und Wasserablaufs mit dem Zulauf und Ablauf eines Waschbeckens bekannt. Dabei ist eine Unterputzarmatur vorgesehen, die an die gebäudeseitig installierten Wasserzuleitungen und Wasserableitungen anschließbar ist, und die eine in der Wandebene liegende Anschlussplatte mit Anschluss-Stutzen für Kalt-, Warm- und Ablaufwasser aufweist. Ferner ist eine Installationsplatte vorgesehen, die zu den Stutzen kompatible Stecköffnungen aufweist und die mit den Stecköffnungen auf die Stutzen dicht und rastend aufsteckbar ist, wobei von den Stecköffnungen der Installationsplatte Anschluss-Schläuche abgehen, die mit der Wasserzulaufarmatur und dem Wasserablauf des Beckens verbunden werden.

Aufgabe der vorliegenden Erfindung ist es, eine konstruktiv einfache und preiswert herzustellende Anschlussanordnung der eingangs genannten Art bereitzustellen, die bei Sanitärartikeln besonders flexibel angepasst und eingesetzt werden kann, um sanitäre Armaturen daran schnell und einfach montieren zu können, wobei außerdem eine optisch besonders ansprechende Anschlussanordnung geschaffen werden soll.

Diese Aufgabe wird erfindungsgemäß durch eine Anschlussanordnung nach Anspruch 1 gelöst. Vorteilhafte Ausgestaltungen und Weiterbildungen der Erfindung ergeben sich aus den abhängigen Ansprüchen.

Wesentlich bei der erfindungsgemäßen Lösung ist es, dass in dem Sanitärartikel eine zweite Öffnung vorgesehen ist, durch welche der hinter der ersten Öffnung des Sanitärartikels liegende Hohlraum nach hinten zu der an der Gebäudewand anliegenden Rückseite des Sanitärartikels offen ist, wobei die Anschlussvorrichtung zwei Teile umfasst, von denen der erste Teil in der Gebäudewand anzuordnen ist und der mit diesem ersten Teil über den zumindest einen inneren Wasserkanal verbundene zweite Teil durch die zweite Öffnung in den Hohlraum des Sanitärartikels hineinragt, wobei die sanitäre Armatur an den zweiten Teil der Anschlussvorrichtung angeschlossen ist, und wobei der zweite Teil der Anschlussvorrichtung mindestens zwei relativ zueinander verschiebbare und über zumindest einen längenvariablen inneren Wasserkanal miteinander verbundene Abschnitte aufweist, wobei ein erster Abschnitt mit dem in der Gebäudewand anzuordnenden ersten Teil der Anschlussvorrichtung und ein zweiter Abschnitt mit der sanitären Armatur verbunden ist.
"Angeschlossen sein" bedeutet dabei im Sinne dieser Anleitung "leitungsmäßig verbunden sein".

Der Hauptvorteil liegt dabei darin, dass die Anschlussvorrichtung mit sehr geringem Materialeinsatz und in sehr kurzer Zeit die Montage einer sanitären Armatur an einem Sanitärartikel, etwa einem Waschbecken ermöglicht. Ein weitere wesentlicher Vorteil liegt darin, dass unterhalb des Sanitärartikels keine Zulauf-Armaturen wir Eckventile, Schläuche oder freiliegende Rohrleitungen mehr sichtbar sind, was zu einer besonders ansprechenden Anbringung der Sanitärartikel führt.

Die erfindungsgemäße Anschlussanordnung ist bei einfacher Konstruktion kostengünstig herzustellen, leicht handzuhaben und sie gestattet eine besonders schnelle und kostengünstige Montage. Die Mischeinrichtung der sanitären Armatur liegt dabei über oder vor dem Sanitärartikel bzw. vor der Wand, also nicht Unterputz sondern Aufputz.

Gleichzeitig ist die Anschlussvorrichtung besonders flexibel einsetzbar, da sie leicht an verschiedene Beckenformen bzw. Beckengrößen oder an unterschiedlich tiefe Becken sowie an die Gegebenheiten vor Ort angepasst werden kann.

Ganz besonders komfortabel kann diese Anpassung dann ausgeführt werden, wenn die beiden Abschnitte des zweiten Teils der Anschlussvorrichtung mittels einer selbsthemmenden Gewindeeinrichtung, insbesondere mittels einer Stellschraube, relativ zueinander verschiebbar sind, so dass die Länge des zweiten Teils der Anschlussvorrichtung durch Verdrehen der Gewindeeinrichtung bzw. Stellschraube variabel einstellbar ist.

Besonders vorteilhaft ist es, wenn die sanitäre Armatur über einen Adapter, der die erste Öffnung des Sanitärartikels durchgreift und mindestens einen inneren Wasserkanal aufweist, an den zweiten Teil der Anschlussvorrichtung angeschlossen ist. Dabei kann der Adapter vorzugsweise formschlüssig und/oder kraftschlüssig, insbesondere durch Einschrauben angeschlossen werden, was vorteilhafterweise sowohl für die Verbindung zu der sanitären Armatur als auch für die Verbindung zur Anschlussvorrichtung gilt. Grundsätzlich kann die sanitäre Armatur aber auch ohne Adapter direkt mit der Anschlussvorrichtung verbunden werden.

Gemäß einer bevorzugten Ausführungsform der Erfindung steht der zweite Teil der Anschlussvorrichtung waagerecht nach vorne von der Gebäudewand ab. Auf diese Weise beansprucht die Anschlussvorrichtung nur wenig Raum und es kann eine besonders einfache Montage des Beckens durch einfaches waagerechtes Aufschieben auf den zweite Teil der Anschlussvorrichtung ausgeführt werden.

Besonders vorteilhaft ist es dabei, wenn der erste Teil der Anschlussvorrichtung senkrecht in der Gebäudewand verläuft, so dass die Anschlussvorrichtung im seitlich betrachteten Querschnitt zumindest im Wesentlichen eine L-Form aufweist. Der Platzbedarf ist dann sowohl in der Gebäudewand als auch im Bereich des Beckens besonders gering.

Günstig ist es, wenn die sanitäre Armatur eine Warm- und Kaltwassermischarmatur, beispielsweise eine Zweigriffarmatur oder insbesondere ein Einhebelmischarmatur mit einer Kartusche ist, und die Anschlussvorrichtung dabei zwei innere Wasserkanäle umfasst, über die zwei in der Gebäudewand mündende Wasserrohrleitungen, jeweils eine für Kaltwasser und Warmwasser an die sanitäre Armatur angeschlossen werden. So können mit einer Anschlussvorrichtung zwei Wasserrohrleitungen an eine sanitäre Armatur angeschlossen werden. Grundsätzlich ist die Erfindung jedoch auch zur Montage von sanitären Armaturen nutzbar, die nur an eine einzige Wasserrohrleitung angeschlossen werden, wobei gegebenenfalls auch zwei getrennte Armaturen mit jeweils einer eigenen Anschlussvorrichtung an einem gemeinsamen Becken angebracht werden können.

Gemäß einer besonders bevorzugten Ausführungsform der Erfindung ist vorgesehen, dass die sanitäre Armatur ohne Schlauchleitungen und ohne Rohrleitungen unmittelbar an die Anschlussvorrichtung oder unmittelbar an den in die Anschlussvorrichtung eingesetzten Adapter angeschlossen wird. Die sanitäre Armatur kann dadurch in vorteilhafter Weise besonders einfach ohne daran vorzusehende Anschlussleitungen ausgeführt werden.

Besonders vorteilhaft ist es ferner, wenn für jeden Wasserkanal in der Anschlussvorrichtung jeweils mindestens eine Absperreinrichtung und/oder eine Rückflussverhinderungseinrichtung in die Anschlussvorrichtung integriert ist. Dadurch können entsprechende Organe, die sonst gegebenenfalls separat anzuschließen wären, vermieden werden.

Vorzugsweise ist der Sanitärartikel ein Waschbecken, ein Waschtisch, eine Badewanne, eine Duschtasse, ein Bidet oder eine ähnliche Wasserauffangvorrichtung, wobei der Sanitärartikel eine an der Gebäudewand anliegende Rückwand aufweist, in der die zweite Öffnung ausgebildet ist, durch die der zweite Teil der Anschlussvorrichtung durchgreifen kann. Dabei kann die zweite Öffnung entweder als Durchbruch in Rückwand relativ klein ausgeführt sein und in ihrer Größe in etwa dem Querschnitt des zweiten Teils der Anschlussvorrichtung entsprechen, oder die zweite Öffnung kann relativ groß ausgeführt sein und im Extremfall sogar nahezu die Größe der gesamten Rückwand des Beckens ausfüllen, so dass der hintere Hohlraum im Becken frei von hinten zugänglich ist.

Besonders vorteilhaft ist es dabei weiterhin, wenn der Wasseraustrittskanal des Sanitärartikels nach hinten verläuft und vorzugsweise waagerecht in seiner Rückwand mündet. Vorzugsweise verläuft er im Anschluss an die in einem unteren Bereich platzierte Wasseraustrittsöffnung des Beckens zumindest nahezu vollständig waagerecht nach hinten. Das führt nicht nur zu einer optisch besonders ansprechenden Ausführungsform ohne frei sichtbares Siphon unter dem Becken, sondern vor allem in Kombination mit dem waagerecht von der Gebäudewand nach vorne abstehenden zweiten Teil der Anschlussvorrichtung wird so eine besonders leicht auszuführende Montage des Beckens durch einfaches nach hinten Schieben ermöglicht, wodurch sowohl die Wasserzufuhr an der Anschlussvorrichtung als auch der abflussseitige Anschluss schnell herstellbar ist.

Nach einer weiteren vorteilhaften Ausführungsform der Erfindung kann auch der Wasseraustrittskanal des Sanitärartikels ein Ablaufanschlussstück mit integriertem Geruchsverschluss umfassen. Dieses Ablaufanschlussstück kann sowohl in den Sanitärartikel integriert als auch als separates Anschlussteil, welches erst bei der Montage des Sanitärartikels vor Ort angebracht wird, ausgeführt sein. In beiden Varianten können so auch ohne ein unter dem Becken frei sichtbares Siphon unangenehme Gerüche aus der Abwasserleitung sicher verhindert werden.

Die vorliegende Erfindung betrifft auch eine Anschlussvorrichtung, gemäß Anspruch 12.

Weitere Vorteile und Merkmale der Erfindung ergeben sich aus der nachfolgenden Beschreibung zu den in den Zeichnungen dargestellten Ausführungsbeispielen.

Es zeigen:
- Figur 1:: Schematische Darstellung einer erfindungsgemäßen Anschlussanordnung im Querschnitt;
- Figur 2a:: Vorderansicht der Anschlussvorrichtung aus Figur 1;
- Figur 2b:: Seitenansicht der Anschlussvorrichtung aus Figur 1;
- Figur 2c:: Aufsicht auf die Anschlussvorrichtung aus Figur 1;
- Figur 3a:: Seitenansicht des Adapters aus Figur 1;
- Figur 3b:: Aufsicht auf den Adapter aus Figur 1;
- Figur 4:: dreidimensionale Ansicht einer Ausführungsvariante einer erfindungsgemäßen Anschlussvorrichtung mit einer daran über einen Adapter befestigten sanitären Armatur;
- Figur 5:: dreidimensionale Ansicht der Anschlussvorrichtung aus Figur 4 ohne Adapter und ohne sanitäre Armatur;
- Figur 6:: dreidimensionale Ansicht des Adapters aus Figur 4;
- Figur 7:: Seitenansicht der sanitären Armatur aus Figur 1; und
- Figur 8:: Schnittansicht eines als Sanitärartikel einsetzbaren Waschbeckens.

Die in Figur 1 dargestellte Anschlussanordnung 1 dient zum Anschließen einer sanitären Armatur 2, die an einem hier durch ein Waschbecken 3 gebildeten Sanitärartikel angeordnet ist, an zwei Wasserrohrleitungen 4 für Warm- und Kaltwasser, welche unterputz in der Gebäudewand 5 verlaufen und münden. Dabei ist erfindungsgemäß eine Anschlussvorrichtung 6 vorgesehen, die zwei innere Wasserkanäle 7 umfasst, durch die das Wasser von den Wasserrohrleitungen 4 bis zu der Armatur 2 geleitet wird. Die sanitäre Armatur 2 ist in dem hier dargestellten Ausführungsbeispiel als Einhebelmischarmatur ausgeführt, in der das zugeführte Wasser bei Bedarf durch Betätigen des Bedienhebels 8 gemischt und in der gewünschten Temperatur entnommen werden kann.

Die sanitäre Armatur 2 ist an dem Waschbecken 3 angeordnet, welches auf herkömmliche Befestigungsmittel an der Gebäudewand 5 befestigt sein kann. Dabei weist das Waschbecken 3 einen Hohlraum 9 auf, der zumindest durch zwei Öffnungen 10 und 11 von außen zugänglich ist. Die erste Öffnung 10 befindet sich an der Oberseite des Waschbeckens 3 an der Stelle, an der die Armatur 2 angeordnet ist. Die zweite Öffnung 11 befindet sich hinten in der Rückwand 12 des Waschbeckens 3, die an der Gebäudewand 5 anliegt.

Die Anschlussvorrichtung 6 weist erfindungsgemäß zwei Teile 13 und 14 auf, die hier rechtwinklig zueinander verlaufen, so dass die Anschlussvorrichtung 6 in der Seitenansicht insgesamt L-förmig ausgebildet ist. Der erste Teil 13 der Anschlussvorrichtung 6 verläuft senkrecht in der Gebäudewand 5 und ist dort an die Wasserrohrleitungen 4 angeschlossen. Der zweite Teil 14 der Anschlussvorrichtung 6, der mit dem ersten Teil 13 über die zwei ebenfalls um 90° umgelenkten inneren Wasserkanäle 7 leitungsmäßig verbunden ist, erstreckt sich waagerecht durch die zweite Öffnung 11 hindurch in den Hohlraum 9 des Waschbeckens 3. Dort ist der zweite Teil 14 mittels eines Adapters 15, der sich durch die erste Öffnung 10 des Waschbeckens 3 hindurch erstreckt, an die sanitäre Armatur 2 angeschlossen.

Der Adapter 15, der ebenfalls zwei innere Wasserkanäle 16 aufweist, liegt mit seinem breiteren unteren Ende in einer im zweiten Teil 14 der Anschlussvorrichtung 6 eingebrachten Ausnehmung 17 und mit seinem dünneren oberen Ende in einer an der Unterseite der sanitären Armatur 2 vorgesehenen Ausnehmung 18 ein. Dabei ist der Adapter 15 in dem hier dargestellten Ausführungsbeispiel formschlüssig und kraftschlüssig sowohl an der Anschlussvorrichtung 6 als auch an der sanitären Armatur 2 gehalten, wodurch die sanitäre Armatur 2 gleichzeitig auch in der gewünschten Position am Waschbecken 3 befestigt ist.

Leitungsmäßig ist die sanitäre Armatur 2 dabei über die Wasserkanäle 16 des Adapters 15 sowie über die Wasserkanäle 7 der Anschlussvorrichtung 6 an die Wasserrohr-Zuleitungen 4 angeschlossen. Bei der erfindungemäßen Anschlussanordnung 1 braucht die Sanitärarmatur 2 daher (wie in Figur 7 gezeigt) keine am unteren Ende vorstehenden Schläuche oder Rohrleitungsabschnitte, so dass sie ebenfalls deutlich einfacher ausgeführt und leichter montiert werden kann.

Damit die Anschlussvorrichtung 6 an unterschiedlichen Sanitärartikeln mit verschiedenen Abmessungen eingesetzt werden kann, ist der zweite Teil 14 der Anschlussvorrichtung 6 geteilt ausgeführt. Er umfasst zwei relativ zueinander verschiebbare Abschnitte 14a und 14b, die über eine Stellschraube 19 miteinander verbunden sind. Der erste Abschnitte 14a ist fest an den ersten erste Teil 13 der Anschlussvorrichtung 6 angeformt, während der zweite Abschnitt 14b den vorderen Bereich des zweiten Teils 14 der Anschlussvorrichtung 6 bildet, in welchem die Ausnehmung 17 zur Aufnahme des Adapters 15 eingebracht ist. Durch Verdrehen der Stellschraube 19, deren Schraubenkopf 20 beispielsweise durch einen hier nicht dargestellten Sprengring oder einen Einschraubnippel am zweiten Abschnitt 14b axial festgelegt sein kann, ist die Länge des zweiten Teils 14 der Anschlussvorrichtung 6 zur Anpassung an unterschiedliche Beckenabmessungen variabel einstellbar. Die Ausnehmung 17 zur Aufnahme des Adapters 15 kann so exakt unter die erste Öffnung 10 eines Waschbeckens 3 verfahren werden. Für eine diesbezüglich besonders hohe Flexibilität könnte der zweite Teil 14 der Anschlussvorrichtung 6 auch aus mehr als zwei Abschnitten bestehen, die vorzugsweise teleskopstabartig ineinander greifen und relativ zueinander verschoben werden können.

Dabei werden die beiden inneren Wasserkanäle 7 ebenfalls in ihrer Länge entsprechend angepasst. Die dazu erforderliche Variabilität wird jeweils dadurch erreicht, dass ein an einem Abschnitt befestigtes Rohrstück axial verschiebbar in eine im anderen Abschnitt eingebrachte Kanalbohrung eingreift und dabei durch eine Dichtung 21 abgedichtet ist.

Die in den Figuren 2a bis 2c gezeigte Ausführungsform der Anschlussvorrichtung 6 hat in ihrem unteren Bereich zwei voneinander getrennte Füße 22, die jeweils einen inneren Wasserkanal 7 enthalten. Die in den Figuren 4 und 5 gezeigte Ausführungsvariante zeigt eine Anschlussvorrichtung 6, bei der der untere Bereich aus einem durchgehenden Block 23 besteht. Bei dieser Variante sind in dem unteren Block 23 auch zwei Absperreinrichtungen 24 integriert, durch die die beiden inneren Wasserkanäle 7 einzeln abgesperrt werden können.

In Figur 8 ist ein bei der erfindungsgemäßen Anschlussanordnung 1 einsetzbares Waschbecken 3 gezeigt, bei dem der Wasseraustrittskanal 25 im Anschluss an die im Boden platzierte Wasseraustrittsöffnung 26 des Beckens 3 zumindest annähernd waagerecht nach hinten verläuft. Daran ist hier ein Ablaufanschlussstück 27 mit einem integrierten Geruchsverschluss 28 angeschlossen, das ebenfalls zumindest annähernd waagerecht nach hinten verläuft und in etwa in der Ebene der Rückwand 12 mündet. Auf diese Weise kann auf ein frei sichtbares Siphon unter dem Becken 3 verzichtet werden.

## Patentansprüche

1. Anschlussanordnung (1), umfassend eine sanitäre Armatur (2), einen Sanitärartikel (3) und eine Anschlussvorrichtung (6),
wobei die sanitäre Armatur (2) über die in oder an einer Gebäudewand (5) anzuordnende Anschlussvorrichtung (6), welche zumindest einen inneren Wasserkanal (7) umfasst, an mindestens eine in der Gebäudewand (5) mündende Wasserrohrleitung (4) anschließbar ist,
wobei der Sanitärartikel (3) eine erste Öffnung (10) aufweist, die eine Oberfläche des Sanitärartikels (3) mit einem hinter dieser Oberfläche liegenden Hohlraum (9) verbindet,
und wobei die sanitäre Armatur (2) an dem Sanitärartikel (3), der an der Gebäudewand (5) befestigbar ist, durch die erste Öffnung (10) des Sanitärartikels (3) hindurch an die Anschlussvorrichtung (6) angeschlossen ist, **dadurch gekennzeichnet,**
**dass** in dem Sanitärartikel (3) eine zweite Öffnung (11) vorgesehen ist, durch welche der Hohlraum (9) nach hinten zu der an der Gebäudewand (5) anliegenden Rückseite (12) des Sanitärartikels (3) offen ist,
**dass** die Anschlussvorrichtung (6) zwei Teile (13, 14) umfasst, wovon der erste Teil (13) in der Gebäudewand (5) anzuordnen ist und der mit dem ersten Teil (13) über den zumindest einen inneren Wasserkanal (7) verbundene zweite Teil (14) durch die zweite Öffnung (11) in den Hohlraum (9) des Sanitärartikels (3) hineinragt,
wobei die sanitäre Armatur (2) an den zweiten Teil (14) der Anschlussvorrichtung (6) angeschlossen ist,
und **dass** der zweite Teil (14) der Anschlussvorrichtung (6) mindestens zwei relativ zueinander verschiebbare und über zumindest einen längenvariablen inneren Wasserkanal (7) miteinander verbundene Abschnitte (14a, 14b) aufweist, wobei ein erster Abschnitt (14a) mit dem in der Gebäudewand (5) anzuordnenden ersten Teil (13) der Anschlussvorrichtung (6) verbunden ist und ein zweiter Abschnitt (14b) mit der sanitären Armatur (2) verbunden ist.

2. Anschlussanordnung (1) nach Anspruch 1, **dadurch gekennzeichnet, dass** die beiden Abschnitte (14a, 14b) des zweiten Teils (14) der Anschlussvorrichtung (6) mittels einer Gewindeeinrichtung, insbesondere mittels einer Stellschraube (19), relativ zueinander verschiebbar sind, so dass die Länge des zweiten Teils (14) der Anschlussvorrichtung (6) variabel einstellbar ist.

3. Anschlussanordnung (1) nach Anspruch 1 oder 2, **dadurch gekennzeichnet, dass** die sanitäre Armatur (2) über einen Adapter (15), der die erste Öffnung (10) des Sanitärartikels (3) durchgreift und mindestens einen inneren (16) Wasserkanal aufweist, an den zweiten Teil (14) der Anschlussvorrichtung (6) angeschlossen ist.

4. Anschlussanordnung (1) nach einem der Ansprüche 1 bis 3, **dadurch gekennzeichnet, dass** der zweite Teil (14) der Anschlussvorrichtung (6) waagerecht nach vorne von der Gebäudewand (5) absteht.

5. Anschlussanordnung (1) nach Anspruch 4, **dadurch gekennzeichnet, dass** der erste Teil (13) der Anschlussvorrichtung (6) senkrecht in der Gebäudewand (5) verläuft, wobei die Anschlussvorrichtung (6) im Querschnitt zumindest annähernd L-förmig ausgebildet ist.

6. Anschlussanordnung (1) nach einem der vorherigen Ansprüche, **dadurch gekennzeichnet, dass** die sanitäre Armatur (2) eine Warm- und Kaltwassermischarmatur, insbesondere eine Einhebelmischarmatur mit einer Kartusche ist, und dass die Anschlussvorrichtung (6) zwei innere Wasserkanäle (7) umfasst, über die zwei in der Gebäudewand (5) mündende Wasserrohrleitungen (4) für Kalt- und Warmwasser an die sanitäre Armatur (2) angeschlossen sind.

7. Anschlussanordnung (1) nach einem der vorherigen Ansprüche, **dadurch gekennzeichnet, dass** die sanitäre Armatur (2) schlauchlos und rohrleitungslos unmittelbar an die Anschlussvorrichtung (6) oder unmittelbar an den Adapter (15) der Anschlussvorrichtung (6) angeschlossen ist.

8. Anschlussanordnung (1) nach einem der vorherigen Ansprüche, **dadurch gekennzeichnet, dass** für jeden Wasserkanal (7) in der Anschlussvorrichtung (6) jeweils mindestens eine Absperreinrichtung (24) und/oder eine Rückflussverhinderungseinrichtung in die Anschlussvorrichtung (6) integriert ist.

9. Anschlussanordnung (1) nach einem der vorherigen Ansprüche, **dadurch gekennzeichnet, dass** der Sanitärartikel (3) ein Waschbecken, ein Waschtisch, eine Badewanne, eine Duschtasse, ein Bidet oder eine ähnliche Wasserauffangvorrichtung mit einem Wasseraustrittskanal (25) ist, der eine an der Gebäudewand (5) anliegende Rückwand (12) aufweist, in der die zweite Öffnung (11) ausgebildet ist, welche von dem zweiten Teil (14) der Anschlussvorrichtung (6) durchgriffen wird.

10. Anschlussanordnung (1) nach Anspruch 9, **dadurch gekennzeichnet, dass** der Wasseraustrittskanal (25) des Sanitärartikels (3) nach hinten verläuft und vorzugsweise waagerecht zumindest annähernd in der Ebene seiner Rückwand (12) mündet.

11. Anschlussanordnung (1) nach Anspruch 9 oder 10, **dadurch gekennzeichnet, dass** der Wasseraustrittskanal (25) des Sanitärartikels (3) ein Ablaufanschlussstück (27) mit integriertem Geruchsverschluss (28) umfasst.

12. Anschlussvorrichtung (6) für eine Anschlussanordnung (1) nach einem der vorherigen Ansprüche, umfassend zwei Teile (13, 14) die mit zumindest einem inneren Wasserkanal (7) verbunden sind, woron der erste Teil (13) in einer Gebäudewand angeordnet werden kann und der zweite Teil (14) mit mindestens zwei relativ zueinander verschiebbaren und über zumindest einen längenvariablen inneren Wasserkanal (7) miteinander verbundenen Abschnitten (14a, 14b) aufweist, wobei ein zweiter Abschnitt (14b) mit einer Sanitörarmatur verbindbar ist.

13. Anschlussvorrichtung (6) nach Anspruch 12, **dadurch gekennzeichnet, dass** die beiden relativ zueinander verschiebbaren Abschnitte (14a, 14b) mittels einer Gewindeeinrichtung, insbesondere mittels einer Stellschraube (19), relativ zueinander derart verschiebbar sind, dass die Länge dieses Teils (14) der Anschlussvorrichtung (6) variabel einstellbar ist.

## Claims

1. A connection arrangement (1), comprising a sanitary fitting (2), a sanitary object (3) and a connection device (6),
wherein the sanitary fitting (2) can be connected to at least one inner water line (4) ending in a building wall (5) via the connection device (6) which is to be arranged in or on the building wall (5) and which comprises at least one inner water channel (7),
wherein the sanitary object (3) has a first opening (10) which connects a surface of the sanitary object (3) to a cavity (9) located behind this surface, and wherein the sanitary fitting (2) on the sanitary object (3), which can be fixed to the building wall (5), is connected to the connection device (6) through the first opening (10) of the sanitary object (3),
**characterized in**
**that** a second opening (11) is provided in the sanitary object (3), by which second opening the cavity (9) is open rearwards towards the rear side (12) of the sanitary object (3), which rear side rests against the building wall (5),
**that** the connection device (6) comprises two parts (13, 14) of which the first part (13) is to be arranged in the building wall (5), and the second part (14) connected to the first part (13) via the at least one inner water channel (7) protrudes through the second opening (11) into the cavity (9) of the sanitary object (3),
wherein the sanitary fitting (2) is connected to the second part (14) of the connection device (6),
and **that** the second part (14) of the connection device (6) has at least two sections (14a, 14b) which are displaceable relative to one another and are connected to one another via at least one length-variable inner water channel (7), wherein a first section (14a) is connected to the first part (13) of the connection device (6) which is to be arranged in the building wall (5) and a second section (14b) is connected to the sanitary fitting (2).

2. The connection arrangement (1) according to claim 1, **characterized in that** the two sections (14a, 14b) of the second part (14) of the connection device (6) are displaceable relative to one another by means of a thread device, in particular by means of an adjusting screw (19) so that the length of the second part (14) of the connection device (6) can be adjusted in a variable manner.

3. The connection arrangement (1) according to claim 1 or 2, **characterized in that** the sanitary fitting (2) is connected to the second part (14) of the connection device (6) via an adapter (15) which passes through the first opening (10) of the sanitary object (3) and has at least one inner (16) water channel.

4. The connection arrangement (1) according to any one of claims 1 to 3, **characterized in that** the second part (14) of the connection device (6) projects horizontally forward from the building wall (5).

5. The connection arrangement (1) according to claim 4, **characterized in that** the first part (13) of the connection device (6) runs perpendicular in the building wall (5), wherein the connection device (6) is formed at least approximately L-shaped in cross-section.

6. The connection arrangement (1) according to any one of the preceding claims, **characterized in that** the sanitary fitting (2) is a hot and cold water mixer fitting, in particular a mono-lever mixer fitting with a cartridge, and that the connection device (6) comprises two inner water channels (7) via which two water lines (4) for cold and hot water ending in the building wall (5) are connected to the sanitary fitting (2).

7. The connection arrangement (1) according to any one of the preceding claims, **characterized in that** the sanitary fitting (2) is connected directly to the connection device (6) without hoses and without pipes or is connected directly to the adapter (15) of the connection device (6).

8. The connection arrangement (1) according to any one of the preceding claims, **characterized in that** for each water channel (7) in the connection device (6), there is in each case at least one shut-off device (24) and/or a backflow prevention device that is integrated in the connection device (6).

9. The connection arrangement (1) according to any one of the preceding claims, **characterized in that** the sanitary object (3) is a sink, a vanity, a bathtub, a shower tray, a bidet or a similar water collection device having a water outlet channel (25), which sanitary object has a rear wall (12) which rests against the building wall (5) and in which a second opening (11) is formed through which the second part (14) of the connection device (6) passes.

10. The connection arrangement (1) according to claim 9, **characterized in that** the water outlet channel (25) of the sanitary object (3) runs towards the rear side and preferably ends horizontally at least approximately in the plane of the rear wall (12) thereof.

11. The connection arrangement (1) according to claim 9 or 10, **characterized in that** the water outlet channel (25) of the sanitary object (3) comprises a drainage connection piece (27) with integrated odor trap (28).

12. A connection device (6) for a connection arrangement (1) according to any one of the preceding claims, comprising two parts (13, 14) which are connected to at least one inner water channel (7), of which the first part (13) can be arranged in a building wall and the second part (14) has at least two sections (14a, 14b) which are displaceable relative to one another and are connected to one another via at least one length-variable inner water channel (7), wherein a second section (14b) can be connected to a sanitary fitting.

13. The connection device (6) according to claim 12, **characterized in that** the two sections (14a, 14b), which are displaceable relative to one another, are displaceable relative to one another by means of a thread device, in particular by means of an adjusting screw (19) in such a manner that the length of this part (14) of the connection device (6) can be adjusted in a variable manner.

## Revendications

1. Arrangement de raccordement (1) comprenant un élément de robinetterie sanitaire (2), un article sanitaire (3) et un dispositif de raccordement (6), dans lequel l'élément de robinetterie sanitaire (2) peut être raccordé à au moins une conduite d'eau (4) débouchant dans le mur de bâtiment (5), par le biais du dispositif de raccordement (6) à agencer dans ou sur le mur de bâtiment (5), lequel comprend au moins un canal d'eau intérieur (7),
dans lequel l'article sanitaire (3) comporte une première ouverture (10) reliant une surface de l'article sanitaire (3) à un espace creux (9) situé derrière cette surface,
et dans lequel l'élément de robinetterie sanitaire (2) est raccordé à l'article sanitaire (3) susceptible d'être fixé au mur de bâtiment (5), par le biais du dispositif de raccordement (6) à travers la première ouverture (10) de l'article sanitaire (3),
**caractérisé**
**en ce qu'**il est prévu une deuxième ouverture (11) dans l'article sanitaire (3), par laquelle l'espace creux (9) est ouvert à l'arrière vers le côté arrière (12) de l'article sanitaire (3) appliquée contre le mur de bâtiment (5),
**en ce que** le dispositif de raccordement (6) comprend deux parties (13, 14), parmi lesquelles la première partie (13) est à disposer dans le mur de bâtiment (5), et la deuxième partie (14) reliée à la première partie (13) par le biais de l'au moins un canal d'eau intérieur (7) fait saillie dans l'espace creux (9) de l'article sanitaire (3) à travers la deuxième ouverture (11), l'élément de robinetterie sanitaire (2) étant raccordé à la deuxième partie (14) du dispositif de raccordement (6),
et **en ce que** la deuxième partie (14) du dispositif de raccordement (6) comporte au moins deux sections (14a, 14b) reliées entre elles par le biais d'au moins un canal d'eau intérieur (7) de longueur variable et déplaçables les unes par rapport aux autres, une première section (14a) étant reliée à la première partie (13) du dispositif de raccordement (6) à disposer dans le mur de bâtiment (5), et une deuxième section (14b) étant reliée à l'élément de robinetterie sanitaire (2).

2. Arrangement de raccordement (1) selon la revendication 1, **caractérisé en ce que** les deux sections (14a, 14b) de la deuxième partie (14) du dispositif de raccordement (6) sont déplaçables l'une par rapport à l'autre au moyen d'un dispositif fileté, en particulier au moyen d'une vis de réglage (19), de manière à ce que la longueur de la deuxième partie (14) du dispositif de raccordement (6) puisse être ajustée de façon variable.

3. Arrangement de raccordement (1) selon la revendication 1 ou 2, **caractérisé en ce que** l'élément de robinetterie sanitaire (2) est raccordé à la deuxième partie (14) du dispositif de raccordement (6) par le biais d'un adaptateur (15) traversant la première ouverture (10) de l'article sanitaire (3) et comportant au moins un canal d'eau intérieur (16).

4. Arrangement de raccordement (1) selon l'une des revendications 1 à 3, **caractérisé en ce que** la deuxième partie (14) du dispositif de raccordement (6) fait saillie horizontalement vers l'avant à partir du mur de bâtiment (5).

5. Arrangement de raccordement (1) selon la revendication 4, **caractérisé en ce que** la première partie (13) du dispositif de raccordement (6) s'étend verticalement dans le mur de bâtiment (5), le dispositif de raccordement (6) étant conçu avec une section transversale au moins approximativement en forme de L.

6. Arrangement de raccordement (1) selon l'une des revendications précédentes, **caractérisé en ce que** l'élément de robinetterie sanitaire (2) est un élément de robinet mélangeur d'eau chaude et d'eau froide, en particulier un élément de robinet à un levier avec une cartouche, et **en ce que** le dispositif de raccordement (6) comprend deux canaux d'eau intérieurs (7), par le biais desquels deux conduites d'eau (4) débouchant dans le mur de bâtiment (5), pour l'eau froide et l'eau chaude, sont raccordées à l'élément de robinetterie sanitaire (2).

7. Arrangement de raccordement (1) selon l'une des revendications précédentes, **caractérisé en ce que** l'élément de robinetterie sanitaire (2) est raccordé directement au dispositif de raccordement (6), sans tuyau ni conduit, ou directement à l'adaptateur (15) du dispositif de raccordement (6).

8. Arrangement de raccordement (1) selon l'une des revendications précédentes, **caractérisé en ce que** pour chaque canal d'eau (7) dans le dispositif de raccordement (6), au moins un dispositif de fermeture (24) et/ou un dispositif anti-retour est intégré dans le dispositif de raccordement (6).

9. Arrangement de raccordement (1) selon l'une des revendications précédentes, **caractérisé en ce que** l'article sanitaire (3) est un lavabo, une table de toilette, une baignoire, un bac de douche, un bidet ou un dispositif de collecte d'eau similaire, avec un canal d'évacuation d'eau (25), comportant une face arrière (12) appuyée contre le mur de bâtiment (5), dans laquelle est formée la deuxième ouverture (11) traversée par la deuxième partie (14) du dispositif de raccordement (6).

10. Arrangement de raccordement (1) selon la revendication 9, **caractérisé en ce que** le canal d'évacuation (25) de l'article sanitaire (3) s'étend vers l'arrière et débouche de préférence horizontalement approximativement dans le plan de la face arrière (12) de celui-ci.

11. Arrangement de raccordement (1) selon la revendication 9 ou 10, **caractérisé en ce que** le canal d'évacuation d'eau (25) de l'article sanitaire (3) comprend une pièce de raccordement d'évacuation (27) avec un siphon (28) intégré.

12. Dispositif de raccordement (6) pour un arrangement de raccordement (1) selon l'une des revendications précédentes, comprenant deux parties (13, 14) reliées à au moins un canal d'eau intérieur (7), la première partie (13) pouvant être disposée dans un mur de bâtiment et la deuxième partie (14) comprenant au moins deux sections (14a, 14b) reliées entre elles par le biais d'au moins un canal d'eau intérieur (7) de longueur variable et déplaçables les unes par rapport aux autres, une deuxième section (14b) pouvant être relié à un élément de robinetterie sanitaire.

13. Dispositif de raccordement (6) selon la revendication 12, **caractérisé en ce que** les deux sections (14a, 14b) déplaçables l'une par rapport à l'autre sont déplaçables l'une par rapport à l'autre au moyen d'un dispositif fileté, en particulier au moyen d'une vis de réglage (19), de manière à ce que la longueur de la deuxième partie (14) du dispositif de raccordement (6) puisse être ajustée de façon variable.
